# EUROPÄISCHE PATENTSCHRIFT

(11) **EP 1 502 534 B1**
(45) Veröffentlichungstag und Bekanntmachung des Hinweises auf die Patenterteilung: **22.03.2006**
(21) Anmeldenummer: 04014281.2
(22) Anmeldetag: 18.06.2004
(51) Int. Cl.: A47L 9/14, A47L 9/10

(54) **Staubsauger mit einem durch einen Deckel verschliessbaren Staubsammelraum**
Vacuum cleaner comprising dust collection compartment closable by a cover
Aspirateur avec compartiment collecteur de poussière susceptible à être fermé par un couvercle

(30) Priorität: 29.07.2003 DE 10334894
(43) Veröffentlichungstag der Anmeldung: 02.02.2005
(73) Patentinhaber: Miele & Cie. KG, 33332 Gütersloh (DE)
(72) Erfinder: Volker, Gerth, 33739 Bielefeld (DE); Mersmann, Udo, 33335 Gütersloh (DE); Steinkötter, Heinz-Günter, 33739 Bielefeld (DE)

(56) Entgegenhaltungen:
- DE-A- 2 406 914
- DE-A- 10 142 509
- DE-A- 19 651 027
- PATENT ABSTRACTS OF JAPAN Bd. 014, Nr. 370 (C-0747), 10. August 1990 (1990-08-10) -& JP 02 136116 A (MATSUSHITA ELECTRIC IND CO LTD), 24. Mai 1990 (1990-05-24)

## Beschreibung

Die Erfindung betrifft einen Staubsauger mit einem durch einen Deckel verschließbaren Staubsammelraum, in dem eine Aufnahme für einen Staubbeutel mit Halteplatte federverschwenkbar vor einem Anschlusstutzen angeordnet ist, wobei die Aufnahme bei eingesetztem Staubbeutel eine den Schließweg des Deckels freigebende und bei fehlendem Staubbeutel eine den Deckelschließweg blockierende Stellung einnimmt, in welcher der Deckel gegen einen Spermocken oder dergl. an der Staubbeutelaufnahme aufläuft.

Bei einem aus der DE 196 51 027 A1 bekannten Staubsauger, dessen Staubsammelraum oberseitig mit einem den Anschlussstutzen tragenden Deckel verschließbar ist, ist die Aufnahme für den Staubbeutel bzw. dessen Halteplatte um eine im Wesentlichen parallel zur Deckelachse verlaufende Drehachse gegen Federkraft schwenkbar im Staubsammelraum angeordnet. Dabei ist die Aufnahme annähernd in der Deckelebene verschwenkbar. Bei nicht eingesetztem Staubbeutel taucht der deckelseitige Anschlussstutzen ungehindert durch das Profil der Aufnahme hindurch. Eine deckelinnenseitig angeordnete Rippe trifft dabei auf einen an der Aufnahme angeordneten Spermocken, welcher ein weiteres Schließen des Staubraumdeckels verhindert. Wenn dagegen ein Staubbeutel eingesetzt ist, so stützt sich beim Schließen des Staubraumdeckels der Anschlussstutzen auf der Halteplatte bzw. auf der an dieser angeordneten Dichtung des Staubbeutels ab. Im weiteren Verlauf des Schließvorgangs wird die Aufnahme durch die vom Anschlussstutzen auf die Halteplatte ausgeübte Kraft gegen die vom Federmittel erzeugte Rückstellkraft nach unten verschwenkt. Der Schließweg der Rippe am Deckel wird durch das gleichzeitig erfolgende Verschwenken des Spermockens der Aufnahme freigegeben, so dass der Staubraumdeckel vollständig geschlossen werden kann.

Die bekannte Ausführung ist jedoch nur bei einem Staubsauger realisierbar, bei dem einerseits der Anschlussstutzen direkt am schwenkbaren Staubraumdeckel angeordnet ist und andererseits die Schwenkachse der Staubbeutelaufnahme im Wesentlichen parallel zur Deckelachse und im oberen Bereich des Staubsammelraumes verläuft. Bei einem Staubsauger mit unbeweglich fest am Staubsaugergehäuse angeordneten und in den Staubsammelraum ragenden Anschlussstutzen, bei dem nach Abnahme des Deckels der Staubbeutel von oben in die Aufnahme eingeschoben wird, wobei die Schwenkachse des Deckels ggf. noch quer zur Achse der Aufnahme ausgerichtet ist, ist der bekannte Technikstand nicht realisierbar. Insbesondere ist bei der gattungsgemäßen Ausführung der Nachteil anzuführen, dass sich auch bei einem nicht korrekt in die Aufnahme eingesetzten Staubbeutel der Deckel ungehindert schließen lässt, weil der Anschlussstutzen auch dann gegen die Halteplatte des Staubbeutels aufläuft, wenn die Beutelöffnung nicht zentrisch zum Anschlussstutzen ausgerichtet ist. Auch hier soll die Erfindung Abhilfe schaffen.

Erfindungsgemäß werden diese Probleme mit den Merkmalen des Patentanspruchs 1 gelöst. Vorteilhafte Ausgestaltungen und Weiterbildungen der Erfindung ergeben sich aus den nachfolgenden Unteransprüchen.

Mit der Erfindung wird in vorteilhaft einfacher Weise ohne Verwendung komplizierter Hebelmechaniken eine sicher wirkende Deckeisperre für einen Staubsauger realisiert, wenn In diesem versehentlich kein Staubbeutel eingesetzt ist oder der Staubbeutel nicht exakt auf den Anschlussstutzen ausgerichtet ist. Dabei ist die Halterung vorteilhaft so im Staubraum angeordnet und ausgebildet, dass nach Abnahme des Deckels der Staubbeutel von oben in die Aufnahme eingeschoben werden kann. Hierdurch ist ein Staubbeutelwechsel einfach zu bewerkstelligen. Dabei ist es gleichgültig, ob nun die Schwenkachse des Deckels quer zur Achse der Aufnahme oder parallel zu dieser ausgerichtet ist, bzw. der Deckel seitlich vom Staubsammelraum oder in Saugrichtung (Längsrichtung des Gerätes) abschwenkbar ist.

Ein Ausführungsbeispiel der Erfindung ist in den Zeichnungen rein schematisch dargestellt und wird nachfolgend näher beschrieben. Es zeigt
- Figur 1: einen Staubsauger in der Ausführung als Stielstaubsauger mit einem Bodenteil mit einem über einen Deckel zugänglichen Staubsammelraum in perspektivischer Darstellung,
- Figur 2: einen Ausschnitt des Bodenteils im Bereich des Staubsammelraumes mit teitgeöffnetem Deckel, in perspektivischer Darstellung,
- Figur 3: einen Ausschnitt des Bodenteils im Bereich des Staubsammelraumes mit geöffnetem Deckel, in perspektivischer Darstellung,
- Figur 4: den Staubsammelraum in vereinfachter Schnittdarstellung mit einer Deckelsperre nach der Erfindung, bei nicht eingesetztem Staubbeutel,
- Figur 5: den Staubsammelraum gemäß Fig. 4 bei geöffnetem Deckel mit eingesetztem Staubbeutel und
- Figur 6: den Staubsammelraum gemäß Fig. 4 mit eingesetztem Staubbeutel bei geschlossenem Deckel.

Ein in Fig. 1 dargestellter Staubsauger (1), insbesondere ein Stielstaubsauger, weist ein rollbares Bodenteil (2) mit einer bodenseitigen Saugdüse (3) sowie einen am Bodenteil (2) gelenkig angeordneten Stiel (4) mit einem Handgriff (5) und einen Köcher (6) zur Aufnahme eines separaten Saugschlauches (7) auf.

Das mit Rädern (8) ausgestattete Bodenteil (2), bestehend aus einer Unterschale und einer Oberschale, bildet das Staubsaugergehäuse, welches in einen Motorgebläseraum (9) für die Unterbringung eines Sauggebläses (nicht dargestellt) sowie in einen Staubsammelraum (10) zur Aufnahme eines auswechselbaren Staubbeutels (11), Fig. 3, ausgebildet ist. Die beiden Räume sind jeweils über zugeordnete klappbare Deckel (12, 13) zugänglich, deren Schwenkachsen vorteilhaft parallel zueinander in Längsrichtung (Saugrichtung, Pfeil in Fig. 1) des Staubsaugergehäuses bzw. des Bodenteils (2) ausgerichtet sind. Der Deckel (13) für den Staubsammelraum (10) öffnet dabei nach vorne und der Motorraumdeckel (12) in nicht gezeigter Weise nach hinten. Die Deckellagerung kann jedoch auch so vorgenommen werden, dass der eine oder andere Deckel (12 bzw. 13) quer zur Saugrichtung schwenkbar am Gehäuse gelagert ist. In den Fig. 4 bis 6 ist die Schwenkachse des Deckels (13) für den Staubsammeiraum (10) mit (14) bezeichnet.

Das nicht näher gezeigte Sauggebläse im Motorgebläseraum (9) ist dem Staubsammelraum (10) bzw. dem darin aufgenommenen Staubbeutel (11) in an sich bekannter Weise strömungsmäßig nachgeschaltet. Der im Saugbetrieb von der Saugdüse (3) aufgenommene Staub gelangt über einen in den Staubsammelraum (10) mündenden Anschlussstutzen (15) des Bodenteils (2) in den daran angeschlossenen Staubbeutel (11). Für die Befestigung des auswechselbaren Staubbeutels (11) am Anschlussstutzen (15) weist der Staubsammelraum (10) eine vor dem einmündenden Anschlussstutzen (15) federverschwenkbar angeordnete Aufnahme (16) auf, in welche die am Staubbeutel (11) in bekannter Weise vorgesehene Halteplatte (11a) bei geöffnetem Deckel (13) des Staubsammelraumes (10) von oben her einzuschieben ist. Dabei ist die Aufnahme (16) vom Anschlussstutzen (15) abgeschwenkt, siehe Fig. 3 und 4. Die Aufnahme (16) im Staubsammelraum (10) ist bodennah schwenkbeweglich gelagert und mit einem annähernd u-förmigen Rahmenteil (17) für die Halteplatte (11a) des Staubbeutels (11) ausgebildet.

Um zu verhindern, dass der Deckel (13) des Staubsammelraumes (10) bei nicht eingesetztem Staubbeutel (11) geschlossen und der Staubsauger (1) versehentlich ohne Staubbeutel (11) in Betrieb genommen wird, wodurch staubbeladene Saugluft in das Sauggebläse gelangen und dessen Funktion beeinträchtigen kann, ist erfindungsgemäß eine Deckelsperre (18), Fig. 4 bis 6, vorgesehen. Die aus einer Gleitrippe (18a) am Deckel (13) und einem Spermocken (13b) an der Aufnahme (16) ausgebildete Deckelsperre (18) tritt bei nicht eingesetztem Staubbeutel In Funktion.

Die Funktionsweise der Sicherheitseinrichtung ist derart, dass die Aufnahme (16) für die Halteplatte (11a) bei nicht eingesetztem Staubbeutel (11) eine den Schließweg des Deckels (13) blockierende Stellung, Fig. 4, und bei eingestecktem Staubbeutel (11) eine den Deckelschließweg freigebende Stellung, Fig. 5, einnimmt. In der blockierenden Stellung läuft dann der Deckel (13) mit seiner Gleitrippe (18a) gegen den Spermocken (18b) an der Staubbeutelaufnahme (16) auf.

Die schon genannte Aufnahme (16) für den Staubbeutel (11) ist Im Staubsammelraum (10) um eine horizontale Achse (19) am Boden des Staubsammelraumes (10) zwischen dem gehäusefesten Anschlussstutzen (15) und einem ebenfalls gehäusefesten Anschlag (20) schwenkbar gelagert, wobei sich die Aufnahme (16) bei fehlendem Staubbeutel (11) unter Federwirkung am Anschlag (20) abstützt. Die entsprechende Federwirkung kann beispielsweise durch eine zwischen einer Gehäusewand (21) des Staubsammelraumes (10) und der Aufnahme (16) eingespannte Druckfeder (22) erzeugt werden. Ein entsprechend wirkendes Federmittel könnte aber auch eine im Schwenklager der Aufnahme (16) vorgesehene Drehfeder sein.

Der Aufnahme (16) mit dem u-förmigen Rahmenteil (17) ist vorzugsweise am Boden des Staubsammelraumes (10) ein gehäusefester Gleitvorsprung (23) für die von oben her einzusteckende Halteplatte (11a) des Staubbeutels (11) zugeordnet. Dieser Gleitvorsprung (23) taucht bei fehlendem Staubbeutel (11) ungehindert gemäß Fig. 4 in die Schwenkebene der Aufnahme (16) ein, wobei diese sich ungehindert gegen den Anschlag (20) drücken kann. In dieser eingenommenen Winkelstellung trifft der am oberen Ende der Aufnahme (16) angeformte Spermocken (18b), sofern versucht wird den Deckel (13) zu schließen, auf die Rastkerbe (24) der an der Unterseite des Deckels (13) vorgesehenen Gleitrippe (18a). Hierdurch tritt die gewollte Sperrwirkung des Staubraumdeckels ein. Weitere Gleitrippen mit/oder ohne Rastkerben könnten noch zusätzlich am Deckel (13) vorgesehen sein. Dies bringt eine weitere Sicherheit für den Fall, dass sich der Deckel (13) beim Schließen etwas verwindet. Die Gleitrippen (18a) sind mit keilförmigen Schrägen (25) ausgebildet, welche das Einschwenken der Aufnahme (16) in Richtung zum Anschlussstutzen (15) hin veranlassen, wenn der Staubbeutel (11) eingesetzt ist, siehe Pfeil, Fig. 5 und 6. Der Gleitvorsprung (23) im Staubsammelraum (10) kann auch am gehäusefesten Anschlag (20) ausgebildet sein.

Wird der Staubbeutel (11) bei geöffnetem Deckel (13) eingesetzt, so trifft die In die Aufnahme (16) eingeführte Halteplatte (11a) auf den Gleltvorsprung (23). Beim weiteren Einschieben des Staubbeutels (11) weicht der Gleitvorsprung (23) respektive die Aufnahme (16) aus, und die Aufnahme schwenkt um einen durch die Eintauchtiefe des Gleitvorsprungs bestimmten Winkelbetrag in Richtung Anschlussstutzen (15). Der Gleitvorsprung (23) stützt sich nun an der auf den Anschlussstutzen (15) zentrierten Halteplatte (11a) ab. Das Abschwenken der Aufnahme (16) bringt den oberseitig an der Halteplatte (11a) befindlichen Spermocken (18b) aus dem Wirkbereich der Rastkerbe (24) der Gleitrippe (18a), so dass der Deckel (13) geschlossen werden kann. Beim Deckelschließen drückt die Schräge (25) an der Gleitrippe (18a) nun seitlich gegen den oberen Rand der Aufnahme bzw. dessen Spermocken (18b) und verschwenkt die Aufnahme (16) in eine senkrechte Lage, wodurch die Saugöffnung In der Halteplatte (11a) bzw. der Staubbeutel (11) strömungsdicht auf den in die Aufnahme (16) eintauchenden Anschlussstutzen (15), wie in Fig. 6 gezeigt, geschoben wird. Der Staubsammelraum ist damit geschlossen und ein sicherer Saugbetrieb gewährleistet. Soll der Staubbeutel (11) gewechselt werden, so wird zuerst die Aufnahme (16) vom Anschlussstutzen abgeschwenkt und dann der Staubbeutel (11) aus der Aufnahme herausgezogen. Wird anschließend kein Staubbeutel eingesetzt, so verhindert die sicher wirkende erfindungsgemäße Deckelsperre die Inbetriebnahme des Gerätes.

## Patentansprüche

1. Staubsauger (1) mit einem durch einen Deckel (13) verschließbaren Staubsammelraum (10), in dem eine Aufnahme (16) für einen Staubbeutel (11) mit Halteplatte (11a) federverschwenkbar vor einem Anschlussstutzen (15) angeordnet ist, wobei die Aufnahme (16) bei eingesetztem Staubbeutel (11) eine den Schließweg des Deckels (13) freigebende und bei fehlendem Staubbeutel (11) eine den Deckelschließweg blockierende Stellung einnimmt, in welcher der Deckel (13) gegen einen Sperrnockeen (18b) oder dergl. an der Staubbeutelaufnahme (16) aufläuft,
**dadurch gekennzeichnet,**
**dass** die Aufnahme (16) im Staubsammelraum (10) um eine horizontale Achse (19) zwischen einem gehäusefesten Anschlussstutzen (15) und einem ebenfalls gehäusefesten Anschlag (20) schwenkbar gelagert ist, wobei sich die Aufnahme (16) bei fehlendem Staubbeutel (11) unter der Federwirkung am Anschlag (20) abstützt,
**dass** der Aufnahme (16) ein Gleitvorsprung (23) im Staubsammelraum (10) für die einzuschiebende Halteplatte (11a) des Staubbeutels (11) zugeordnet ist, und dass der Gleitvorsprung (23) bei fehlendem Staubbeutel (11) in die Schwenkebene der Aufnahme (16) eintaucht,
**dass** sich der Gleitvorsprung (23) bei eingestecktem Staubbeutel (11) an der zentrierten Halteplatte (11a) abstützt und die Aufnahme (16) zu einer den Deckelschließweg freigebenden definierten Schwenkbewegung in Richtung Anschlussstutzen (15) veranlasst.

2. Staubsauger nach Anspruch 1,
**dadurch gekennzeichnet,**
**dass** die Aufnahme (16) mit dem oberseitigen Spermocken (18b) im Staubsammelraum (10) bodennah schwenkbeweglich angeordnet und für einen von oben her einsteckbaren Staubbeutel (11) mit einem annähernd u-förmigen Rahmenteil (17) für die Halteplatte (11a) des Staubbeutels (11) ausgebildet ist, und dass dem Spermocken (18b) zur Deckelsperre an der Unterseite des Staubraumdeckels (13) eine Gleitrippe (18a) mit Rastkerbe (24) und keilförmiger Schräge (25) zugeordnet ist.

3. Staubsauger nach den Ansprüchen 1 und 2,
**dadurch gekennzeichnet,**
**dass** weitere Gleitrippen mit/oder ohne Rastkerben am Deckel (13) vorgesehen sind.

4. Staubsauger nach einem oder mehreren der Ansprüche 1 bis 3,
**dadurch gekennzeichnet,**
**dass** der Gleitvorsprung (23) im Staubsammelraum (10) am gehäusefesten Anschlag (20) ausgebildet ist.

5. Staubsauger nach einem oder mehreren der Ansprüche 1 bis 4,
**dadurch gekennzeichnet,**
**dass** zwischen einer Gehäusewand (21) des Staubsammelraumes (10) und der Aufnahme (16) eine die Federwirkung der Aufnahme (16) erzeugende Druckfeder (22) angeordnet ist.

6. Staubsauger nach einem oder mehreren der Ansprüche 1 bis 4,
**dadurch gekennzeichnet,**
**dass** als Feder eine im Schwenklager der Aufnahme (16) vorgesehene Drehfeder eingesetzt ist.

7. Staubsauger nach einem oder mehreren der Ansprüche 1 bis 6,
**dadurch gekennzeichnet,**
**dass** der Deckel (13) des Staubsammelraumes (10) in Saugrichtung oder quer dazu schwenkbar am Staubsaugergehäuse (Bodenteil 2) gelagert ist.

## Claims

1. Vacuum cleaner (1) having a dust-collection chamber (10) which may be closed by a lid (13) and in which a holder (16) for a dust bag (11) with a retaining plate (11a) is arranged so as to be pivotable by a spring in front of a connector (15), the holder (16) assuming a position which permits the closing of the lid (13) when the dust bag (11) is inserted and a position which blocks the closing of the lid when the dust bag (11) is absent, in which position the lid (13) runs along the dust bag holder (16) against a blocking cam (18b) or the like, **characterised in that**
the holder (16) is mounted in the dust-collection chamber (10) so as to be pivotable about a horizontal axis (19) between a connector (15) which is secured to the housing and a stop (20) which is also secured to the housing, the holder (16) being supported on the stop (20) when the dust bag (11) is absent as a result of the spring action,
**in that** a slide projection (23) is associated with the holder (16) in the dust-collection chamber (10) for the retaining plate (11a), to be inserted, of the dust bag (11), and **in that,** when the dust bag (11) is absent, the slide projection (23) plunges into the pivoting plane of the holder (16), and
**in that**, when the dust bag (11) is inserted, the slide projection (23) is supported on the centred retaining plate (11a) and causes the holder (16) to perform a defined pivoting movement in the direction of the connector (15), this movement permitting the closing of the lid.

2. Vacuum cleaner according to claim 1, **characterised in that** the holder (16) is arranged so as to be pivotable close to the base in the dust-collection chamber (10) with the blocking cam (18b) on the upper side, and is designed for a dust bag (11) which can be inserted from the top and has an approximately U-shaped frame part (17) for the retaining plate (11a) of the dust bag (11), and **in that** there is associated with the blocking cam (18b), for blocking the lid on the underside of the dust chamber lid (13, a slide rib (18a) which has a locking notch (24) and a wedge-shaped bevel (25).

3. Vacuum cleaner according to claims 1 and 2, **characterised in that** additional slide ribs with or without locking notches are provided on the lid (13).

4. Vacuum cleaner according to one or more of claims 1 to 3, **characterised in that** the slide projection (23) in the dust-collection chamber (10) is formed on the stop (20) which is secured to the housing.

5. Vacuum cleaner according to one or more of claims 1 to 4, **characterised in that** there is arranged between a housing wall (21) of the dust-collection chamber (10) and the holder (16) a compression spring (22) which generates the spring action of the holder (16).

6. Vacuum cleaner according to one or more of claims 1 to 4, **characterised in that** a torsion spring provided in the pivot bearing of the holder (16) is used as the spring.

7. Vacuum cleaner according to one or more of claims 1 to 6, **characterised in that** the lid (13) of the dust-collection chamber (10) is mounted on the vacuum cleaner housing (base part 2) so as to be pivotable in the suction direction or transversely thereto.

## Revendications

1. Aspirateur (1) avec un compartiment à poussière (10) fermant par un couvercle (13), dans lequel un support ou logement (16) pour un sac à poussière (11) avec plaque de fixation (11a) est monté pivotant à ressort devant un orifice de raccord (15), dans lequel le support (16) prend, lorsque le sac à poussière (11) est en place, une position de déblocage de la course de fermeture du couvercle (13) et, lorsque le sac à poussière (11) est absent, une position de blocage de la course de fermeture du couvercle dans laquelle le couvercle (13) bute contre une came de verrouillage (18b) ou analogue sur le support ou logement de sac à poussière (16),
**caractérisé par le fait**
**que** le support ou logement (16) dans le compartiment à poussière (10) est monté pivotant autour d'un axe horizontal (19) entre un orifice de raccord (15) lié au boîtier et une butée (20) également liée au boîtier, le support ou logement (16) s'appuyant contre la butée (20) sous l'effet du ressort lorsque le sac à poussière (11) est absent,
**qu'**une pièce en saillie coulissante (23) pour la plaque de fixation (11a) du sac à poussière (11) à insérer est associée au support ou logement (16) dans le compartiment à poussière (10) et que la pièce en saillie coulissante (23) plonge dans le plan de pivotement lorsque le sac à poussière (11) est absent,
**que**, lorsque le sac à poussière (11) est inséré, la pièce en saillie coulissante (23) s'appuie sur la plaque de fixation (11a) centrée et provoque un mouvement de pivotement défini, débloquant la course de fermeture du couvercle, du support ou logement (16) en direction de l'orifice de raccord (15).

2. Aspirateur selon la revendication 1,
**caractérisé par le fait**
**que** le support (16) avec la came de verrouillage (18b) supérieure est monté pivotant à proximité du fond dans le compartiment à poussière (10) et est formé, pour un sac à poussière (11) insérable par le haut, avec une pièce de cadre (17) approximativement en U pour la plaque de fixation (11a) du sac à poussière (11), et qu'une nervure coulissante (18a) avec cran d'arrêt (24) et chanfrein en forme de coin (25) est associée à la came de verrouillage (18b) sur la face inférieure du couvercle de compartiment à poussière (13) pour le blocage du couvercle.

3. Aspirateur selon les revendications 1 et 2,
**caractérisé par le fait**
**qu'**il est prévu d'autres nervures coulissantes avec ou sans crans d'arrêt sur le couvercle (13).

4. Aspirateur selon l'une ou plusieurs des revendications 1 à 3,
**caractérisé par le fait**
**que** la pièce en saillie coulissante (23) est formée sur la butée (20) liée au boîtier dans le compartiment à poussière (10).

5. Aspirateur selon l'une ou plusieurs des revendications 1 à 4,
**caractérisé par le fait**
**qu'**un ressort de compression (22) générant l'effet de ressort du support (16) est disposé entre une paroi de boîtier (21) du compartiment à poussière (10) et le support (16).

6. Aspirateur selon l'une ou plusieurs des revendications 1 à 4,
**caractérisé par le fait**
**que** l'on utilise comme ressort un ressort de torsion prévu dans le palier de pivotement du support (16).

7. Aspirateur selon l'une ou plusieurs des revendications 1 à 6,
**caractérisé par le fait**
**que** le couvercle (13) du compartiment à poussière (10) est monté pivotant en direction d'aspiration ou perpendiculairement à celle-ci sur le boîtier d'aspirateur (pièce de fond 2).
